# EUROPÄISCHE PATENTSCHRIFT

(11) **EP 1 003 638 B1**
(45) Veröffentlichungstag und Bekanntmachung des Hinweises auf die Patenterteilung: **25.09.2002**
(21) Anmeldenummer: 99939342.4
(22) Anmeldetag: 12.06.1999
(51) Int. Cl.: B41F 31/04, B41F 31/02

(54) **VERFAHREN UND EINRICHTUNG ZUR FARBZUFUHR**
METHOD AND DEVICE FOR SUPPLYING INK
PROCEDE ET DISPOSITIF POUR L'AMENEE D'ENCRE

(30) Priorität: 16.06.1998 DE 19826810
(43) Veröffentlichungstag der Anmeldung: 31.05.2000
(73) Patentinhaber: Koenig & Bauer Aktiengesellschaft, 97080 Würzburg (DE)
(72) Erfinder: JENTZSCH, Arndt, D-01640 Coswig (DE); BECKER, Uwe, D-01445 Radebeul (DE)
(74) Vertreter: Schanze, Klaus
(86) Internationale Anmeldenummer: DE9901763
(87) Internationale Veröffentlichungsnummer: WO99065683

(56) Entgegenhaltungen:
- EP-A- 0 339 711
- EP-A- 0 364 736
- EP-A- 0 739 729
- WO-A-95/03668
- DE-A- 2 324 462
- DE-A- 2 913 825
- DE-A- 3 818 339
- DE-A- 4 339 939
- DE-U- 9 406 347

## Beschreibung

Die Erfindung betrifft ein Verfahren und eine Einrichtung zur Farbzufuhr von pastösen Druckfarben an Druckmaschinen.

Es sind Farbzuführungen an Druckmaschinen bekannt (DE-PS 30 30 774), die einen Farbkasten, eine Duktorwalze und eine Mehrzahl von längs der Duktorwalze aufeinanderfolgenden, einen veränderlichen Farbspalt bildenden Farbdosierelementen an der Farbkastenunterseite enthalten. Die pastöse Druckfarbe wird dabei in den durch Farbkastenunterseite einschließlich Farbdosierelementen und Duktorwalze gebildeten, offenen, keilförmigen Farbvorratsraum eingefüllt. Nachteilig ist bei dieser Farbzuführung, dass der Farbvorratsraum sehr groß ist und sich deshalb Schwierigkeiten beim Farbwechsel bzw. beim Reinigen ergeben. Des Weiteren ist die Dosierung der Farbzonenmenge nur über die Farbdosierelemente möglich.

Es sind auch Farbzuführeinrichtungen bekannt (DE 43 39 939 C2), bei denen der keilförmige Farbvorratsraum verkleinert und in geschlossener Bauart ausgeführt worden ist. Die Farbzufuhr zu dem verkleinerten und geschlossenen Farbvorratsraum erfolgt unter Druck mittels Farbkartuschen.

Auch hier sind die Schwierigkeiten beim Reinigen und bei der Dosierung nicht beseitigt.

Aus der DE 38 18 339 A1 ist ein Kurzfarbwerk mit einer Farbdosiereinrichtung bekannt. Die Farbdosiereinrichtung besteht aus einem Dosiersystem und einem Vordosiersystem. Das Vordosiersystem ist ein konventionelles Farbkastendosiersystem. Das Dosiersystem besteht aus einer Rasterwalze, gegen die zum Zwecke der Dosierung ein Rakel angestellt ist. Die Rasterwalze wird von der Farbauftragwalze des Farbkastendosiersystems kontaktiert, so dass sich zwei Farbvorratsräume bilden. Das ist einmal der Innenraum des Farbkastens und zum anderen ein Farbstauraum zwischen der Rasterwalze und der Farbzuführwalze. Durch den Spalt zwischen der Farbauftragwalze und der Rasterwalze wird vordosiert, während das Rakel die Feindosierung vornimmt. Die vom Rakel zurückgehaltene Farbe wird in den Farbkasten zurückgefördert.

Aufgabe der Erfindung ist die Schaffung eines Verfahrens und einer Einrichtung zur Farbzufuhr mit verbesserter Dosierung und geringem Reinigungsaufwand.

Erfindungsgemäß wird die Aufgabe durch die Patentansprüche gelöst.

Nachfolgend wird die Erfindung an einem Ausführungsbeispiel näher erläutert. Die Zeichnung zeigt in
- Fig. 1: eine Einrichtung zur Farbzufuhr in offener Bauart,
- Fig. 2: eine Einrichtung zur Farbzufuhr in geschlossener Bauart.

Das erfindungsgemäße Verfahren ist an den in den Figuren 1 und 2 dargestellten Einrichtungen zur Farbzufuhr anwendbar.

Einem Farbkasten 1 in bekannter offener Bauart ist eine Duktorwalze 2 zugeordnet und der Farbkasten enthält eine Mehrzahl von längs der Duktorwalze 2 aufeinanderfolgende, einen veränderlichen Farbspalt bildende Farbdosierelemente 3 an der Unterseite des Farbkastens 1 (Fig. 1).

Üblicherweise ist jeder Farbzone ein Farbdosierelement 3 zugeordnet.

Der Farbkasten 1 ist als offener Farbkasten ausgebildet und enthält nur eine Mindestfarbmenge 4. Unter Mindestfarbmenge wird dabei die Farbmenge verstanden, die zur Funktion der Farbzufuhr, d.h. zur Benetzung der Duktorwalze und zur Aufrechterhaltung eines definierten hydrodynamischen Druckes im Farbkasten, unbedingt notwendig ist.

Der Oberfläche 5 der Mindestfarbmenge 4 ist ein Niveauregler 6 zugeordnet, der den Füllstand bzw. das Niveau der Mindestfarbmenge 4 dedektiert und bei Unter- bzw. Überschreiten des festgelegten Mindestfarbniveaus entsprechende Steuerschritte - Erhöhen oder Vermindern der Mindestfarbmenge - einleitet bzw. Warnmeldungen generiert.

Der Duktorwalze 2 ist mindestens ein Zuführsystem 7 für die Verbrauchsfarbmenge 8 zugeordnet.

Unter Verbrauchsfarbmenge 8 wird dabei die Farbmenge verstanden, die zum Einfärben der Druckform für den jeweiligen Druckauftrag notwendig ist, d.h. die zugeführte Verbrauchsfarbmenge 8 entspricht der Farbmenge die bei der Einfärbung der Druckform und letztendlich beim Farbauftrag auf den Bedruckstoff verbraucht wird.

Zweckmäßigerweise ist jeder längs der Duktorwalze 2 aufeinanderfolgenden Farbzone oder jeder Farbzonengruppe je ein Zuführsystem 7 zugeordnet.

Ein einziges Zuführsystem 7 ist nach einer nicht dargestellten Ausführungsart traversierend längs der Duktorwalze 2 angeordnet, wobei der Niveauregler 6 zweckmäßigerweise dem einzigen traversierenden Zuführsystem 7 zugeordnet ist.

Vorteilhafterweise ist das Zuführsystem 7 und/oder der Niveauregler 6 einem bekannten traversierenden Farbrührsystem zugeordnet.

Jedes Zuführsystem 7 ist mit einer nicht dargestellten Farbversorgungsanlage verbunden und enthält eine Dosiereinheit 9 und eine Druckschaltereinheit 10. Die Dosiereinheit ist steuerungstechnisch mit einer nicht dargestellten Einrichtung zur Eingabe von Farbwerkeinstellwerten, die den Farbverbrauch adequat sind, verbunden.

Die Farbwerkeinstellwerte können üblicherweise über einen bekannten Druckplattenleser (Scanner) ermittelt oder aus Vorstufendaten (CIP3) oder aus Erfahrungswerten gewonnen werden. Die Steuerung der Verbrauchsfarbmenge 8 ist auch über die Niveauabfrage der Mindestfarbmenge - erhöhte Minimalfarbmenge bedeutet zu große zugeführte Verbrauchsfarbmenge, damit ist eine Verringerung der Verbrauchsfarbmenge erforderlich bzw. zu geringe Minimalfarbmenge bedeutet zu geringe zugeführte Verbrauchsfarbmenge, damit ist eine Vergrößerung der Verbrauchsfarbmenge erforderlich - möglich.

Es ist auch möglich, daß die Farbversorgungsanlage durch eine Farbversorgung mittels Kartuschen ersetzt werden kann.
Der Duktorwalze 2 ist ein Heber 11 und diesem eine Reibwalze 12 eines nicht dargestellten bekannten Farbwerkes nachgeordnet.
Der im Druckbetrieb zwischen Duktorwalze 2 und Reibwalze 12 hin- und herschwingende Heber 11 wird zur Erhöhung der Reaktionsfähigkeit - schneller Transport von Farbe nach Auftragwechsel in das Farbwerk - und zur Verbesserung der Reinigung in ständigen Berührungskontakt sowohl mit der Duktorwalze als auch mit der Reibwalze gebracht. Zur Reinigung wird auf die Duktorwalze 2 über eine Wascheinrichtung 13 Waschflüssigkeit aufgebracht.

In Fig. 2 ist eine Einrichtung zur Farbzufuhr in geschlossener Bauart dargestellt.
Die Minimalfarbmenge 4 befindet sich dabei in einem verkleinerten und geschlossenen Farbvorratsraum 16.
Die Überwachung der Minimalfarbmenge 4 erfolgt dabei nicht durch einen Niveauregler 6 sondern über einen Druckwächter 14 in der Farbzufuhrleitung 15.
Durch die Aufspaltung der Farbmenge in Minimalfarbmenge und Verbrauchsfarbmenge und die zonenweise Zuführung der Verbrauchsfarbmenge ist eine exaktere Farbdosierung möglich und der Aufwand zur Reinigung bei Auftragwechsel wird minimiert.

### Bezugszeichenaufstellung

- 1: Farbkasten
- 2: Duktorwalze
- 3: Farbdosierelement
- 4: Minimalfarbmenge
- 5: Oberfläche
- 6: Niveauregler
- 7: Zuführsystem
- 8: Verbrauchsfarbmenge
- 9: Dosiereinheit
- 10: Druckschaltereinheit
- 11: Heber
- 12: Reibwalze
- 13: Wascheinrichtung
- 14: Druckwächter
- 15: Farbzufuhrleitung
- 16: Farbvorratsraum

## Patentansprüche

1. Verfahren zur Farbzufuhr für pastöse Druckfarben mittels eines Farbkastens (1), einer Duktorwalze (2) und einer Mehrzahl von längs der Duktorwalze (2) aufeinanderfolgenden, einen veränderlichen Farbspalt bildenden Farbdosierelementen (3) an der Unterseite des Farbkastens (1), **dadurch gekennzeichnet, dass** die Menge der Druckfarbe in eine Minimalfarbmenge (4) und eine Verbrauchsfarbmenge (8) unterteilt, die Minimalfarbmenge (4) sich im Farbkasten (1) befindet und die Verbrauchsfarbmenge (8) direkt auf die Duktorwalze (2) aufgebracht wird.

2. Verfahren zur Farbzufuhr nach Anspruch 1, **dadurch gekennzeichnet, dass** die Zufuhr der Verbrauchsfarbmenge (8) farbzonenweise oder farbzonengruppenweise erfolgt.

3. Verfahren zur Farbzufuhr nach Anspruch 1, **dadurch gekennzeichnet, dass** die Zufuhr der Verbrauchsfarbmenge (8) zonenweise oder zonengruppenweise entsprechend des ermittelten Farbverbrauches erfolgt.

4. Verfahren zur Farbzufuhr nach Anspruch 3, **dadurch gekennzeichnet, dass** der Farbverbrauch auf der Grundlage von Farbwerkeinstellwerten ermittelt wird.

5. Verfahren zur Farbzufuhr nach Anspruch 3, **dadurch gekennzeichnet, dass** der Farbverbrauch aus Plattenscannerdaten ermittelt wird.

6. Verfahren zur Farbzufuhr nach Anspruch 3, **dadurch gekennzeichnet, dass** der Farbverbrauch aus Vorstufendaten ermittelt wird.

7. Verfahren zur Farbzufuhr nach Anspruch 1, **dadurch gekennzeichnet, dass** das Niveau der Minimalfarbmenge (4) mittels eines Niveaureglers (6) überwacht wird.

8. Verfahren zur Farbzufuhr nach Anspruch 1, **dadurch gekennzeichnet, dass** bei Auftragende die Zufuhr der Verbrauchsfarbmenge (8) beendet, die Minimalfarbmenge (4) zielgerichtet verbraucht und der Duktorwalze (2) Waschflüssigkeit zugeführt wird.

9. Verfahren zur Farbzufuhr nach Anspruch 1, **dadurch gekennzeichnet, dass** die Zufuhr der Verbrauchsfarbmenge (8) über eine Dosiereinheit (9) und eine Druckschaltereinheit (10) von einer Farbversorgungsanlage erfolgt.

10. Verfahren zur Farbzufuhr nach Anspruch 1, **dadurch gekennzeichnet, dass** die Zufuhr der Verbrauchsfarbmenge (8) über eine Dosiereinheit (3) von einer Farbkartusche erfolgt.

11. Verfahren zur Farbzufuhr nach Anspruch 1, **dadurch gekennzeichnet, dass** die Minimalfarbmenge (4) im offenen Farbkasten (1) enthalten ist.

12. Verfahren zur Farbzufuhr nach Anspruch 1, **dadurch gekennzeichnet, dass** die Minimalfarbmenge (4) in einem abgeschlossenen, verkleinerten Farbvorratsraum (16) enthalten ist.

13. Einrichtung zur Farbzufuhr für pastöse Druckfarben mit einem Farbkasten (1), einer Duktorwalze (2) und einer Mehrzahl von längs der Duktorwalze (2) aufeinanderfolgenden, einen veränderlichen Farbspalt bildenden Farbdosierelementen (3) an der Unterseite des Farbkastens (1), **dadurch gekennzeichnet, dass** dem Farbkasten (1) eine Minimalfarbmenge (4) und der Duktorwalze (2) mindestens ein Zuführsystem (7) zur Zufuhr von Verbrauchsfarbe (8) zugeordnet ist.

14. Einrichtung zur Farbzufuhr für pastöse Druckfarben nach Anspruch 13, **dadurch gekennzeichnet, dass** der Duktorwalze (2) pro Farbzone ein Zuführsystem (7) zur Zufuhr von Verbrauchsfarbe (8) zugeordnet ist.

15. Einrichtung zur Farbzufuhr nach Anspruch 13, **dadurch gekennzeichnet, dass** ein Zuführsystem (7) in einer längs der Duktorwalze (2) traversierenden Einrichtung angeordnet ist.

16. Einrichtung zur Farbzufuhr nach Anspruch 13, **dadurch gekennzeichnet, dass** der Duktorwalze (2) eine Wascheinrichtung (13) zur Zufuhr von Waschflüssigkeit zugeordnet ist.

17. Einrichtung zur Farbzufuhr nach Anspruch 13, **dadurch gekennzeichnet, dass** der Oberfläche (5) der im Farbkasten (1) befindlichen Minimalfarbmenge (4) ein Niveauregler (6) zugeordnet ist.

18. Einrichtung zur Farbzufuhr nach Anspruch 13, **dadurch gekennzeichnet, dass** ein Zuführsystem (7) und ein Niveauregler (6) in einer längs der Duktorwalze (2) traversierenden Einrichtung angeordnet sind.

19. Einrichtung zur Farbzufuhr nach Anspruch 18, **dadurch gekennzeichnet, dass** die ein Zuführsystem (7) und einen Niveauregler (6) enthaltende traversierende Einrichtung identisch mit einer traversierenden Farbrühreinrichtung ist.

20. Einrichtung zur Farbzufuhr nach Anspruch 13, **dadurch gekennzeichnet, dass** das Zuführsystem (7) zur Zufuhr von Verbrauchsfarbe (8) eine mit einer Farbversorgungsanlage verbundene Dosiereinheit (9) einschließlich Druckschaltereinheit (10) enthält.

21. Einrichtung zur Farbzufuhr nach Anspruch 13, **dadurch gekennzeichnet, dass** ein der Duktorwalze (2) nachgeordneter und einer Reibwalze (12) vorgeordneter Heber (11) beim Waschvorgang oder Einlaufvorgang in Berührungskontakt mit der Duktorwalze (2) und der Reibwalze (12) verbringbar ist.

## Claims

1. Method for ink feed of highly viscous printing inks by means of an ink fountain (1), a ductor roller (2) and a plurality of ink metering elements (3), which are disposed in succession along the ductor roller (2) and form a variable ink gap, at the underside of the ink fountain (2), **characterised in that** the quantity of printing ink is divided into a minimum ink quantity (4) and a use ink quantity (8), the minimum ink quantity (4) is disposed in the ink fountain (1) and the use ink quantity (8) is applied directly to the ductor roller (2).

2. Method for ink feed according to claim 1, **characterised in that** the feed of the use ink quantity (8) is carried out ink zone by ink zone or ink zone group by ink zone group.

3. Method for ink feed according to claim 1, **characterised in that** the feed of the use ink quantity (8) is carried out zone by zone or zone group by zone group in correspondence with the ascertained ink consumption.

4. Method for ink feed according to claim 3, **characterised in that** the ink consumption is ascertained on the basis of inking mechanism set values.

5. Method for ink feed according to claim 3, **characterised in that** the ink consumption is ascertained from plate scanner data.

6. Method for ink feed according to claim 3, **characterised in that** the ink consumption is ascertained from preliminary stage data.

7. Method for ink feed according to claim 1, **characterised in that** the level of the minimum ink quantity (4) is monitored by means of a level regulator (6).

8. Method for ink feed according to claim 1, **characterised in that** the feed of the use ink quantity (8) is concluded at the end of application, the minimum ink quantity (4) is used in manner oriented to objective and washing liquid is fed to the ductor roller (2).

9. Method for ink feed according to claim 1, **characterised in that** the feed of the use ink quantity (8) takes place by way of a metering unit (9) and a pressure switch unit (10) of an ink supply installation.

10. Method for ink feed according to claim 1, **characterised in that** the feed of the use ink quantity (8) takes place by way of a metering unit (3) of an ink cartridge.

11. Method for ink feed according to claim 1, **characterised in that** the minimum ink quantity is contained in the open ink fountain (1).

12. Method for ink feed according to claim 1, **characterised in that** the minimum ink quantity (4) is contained in a closed, reduced ink storage space (16).

13. Equipment for ink feed of highly viscous printing inks, comprising an ink fountain (1), a ductor roller (2) and a plurality of ink metering elements (3), which are disposed in succession along the ductor roller (2) and form a variable ink gap at the underside of the ink fountain (2), **characterised in that** a minimum ink quantity is associated with the ink fountain (1) and at least one feed system (7) for the feed of use ink (8) is associated with the ductor roller (2).

14. Equipment for ink feed of highly viscous printing inks according to claim 13, **characterised in that** a feed system (7) for the feed of use ink (8) is associated with the ductor roller (2) for each ink zone.

15. Equipment for ink feed according to claim 13, **characterised in that** a feed system (7) is arranged in a device traversing along the ductor roller (2).

16. Equipment for ink feed according to claim 13, **characterised in that** a washing device (13) for the feed of washing liquid is associated with the ductor roller (2).

17. Equipment for ink feed according to claim 13, **characterised in that** a level regulator (6) is associated with the surface (5) of the minimum ink quantity (4) disposed in the ink fountain (1).

18. Equipment for ink feed according to claim 13, **characterised in that** a feed system (7) and a level regulator (6) are arranged in a device traversing along the ductor roller (2).

19. Equipment for ink feed according to claim 13, **characterised in that** the traversing device having a feed system (7) and a level regulator (6) is identical with a traversing ink agitating device.

20. Equipment for ink feed according to claim 13, **characterised in that** the feed system (7) for the feed of use ink (8) contains a metering unit (9), which is connected with an ink supply installation, inclusive of a pressure switch unit (10).

21. Equipment for ink feed according to claim 13, **characterised in that** a lifter (11) arranged downstream of the ductor roller (2) and upstream of a friction roller (12) can be brought into contact with the ductor roller (2) and the friction roller (12) in the washing process or intake process.

## Revendications

1. Procédé d'alimentation en encre, pour des encres d'impression pâteuses à l'aide d'un encrier (1), d'un cylindre encreur (2) et de plusieurs éléments de dosage d'encre (3) formant un intervalle d'encre variables, qui se suivent le long du cylindre encreur (2), sur le côté inférieur de l'encrier (1),
**caractérisé en ce que**
la dose d'encre d'impression est subdivisée en une dose de couleur minimale (4) et une dose d'encre de consommation (8), la dose d'encre minimale (4) se trouvant dans l'encrier (1) et la dose d'encre de consommation (8) étant appliquée directement sur le cylindre encreur (2).

2. Procédé d'alimentation en couleur selon la revendication 1,
**caractérisé en ce que**
l'alimentation de la dose d'encre de consommation (8) se fait par des zones de couleur ou groupes de zones d'encre.

3. Procédé d'alimentation en couleur selon la revendication 1,
**caractérisé en ce que**
l'alimentation de la dose d'encre consommée (8) se fait par zones ou par groupes de zones en fonction de la consommation d'encre déterminée.

4. Procédé d'alimentation en encre selon la revendication 3,
**caractérisé en ce que**
la consommation d'encre se détermine sur la base de valeurs et de réglages du mécanisme d'encrage.

5. Procédé d'alimentation en encre selon la revendication 3,
**caractérisé en ce qu'**
on détermine la consommation d'encre à partir de données de numérisation de plaques.

6. Procédé d'alimentation en encre selon la revendication 3,
**caractérisé en ce qu'**
on détermine la consommation d'encre à partir de données de l'étape préalable.

7. Procédé d'alimentation en encre selon la revendication 1,
**caractérisé en ce qu'**
on surveille le niveau de la dose d'encre minimale (4) à l'aide d'un régulateur de niveau (6).

8. Procédé d'alimentation en encre selon la revendication 1,
**caractérisé en ce qu'**
à la fin de l'induction, on termine l'alimentation de la dose d'encre consommée (8), on consomme la dose d'encre minimale (4) de façon ciblée et on alimente le cylindre encreur (2) avec du liquide de rinçage.

9. Procédé d'alimentation en encre selon la revendication 1,
**caractérisé en ce que**
l'alimentation de la dose d'encre consommée se fait par une unité de dosage (9) et une unité de commutation d'impression (10) à partir d'une installation d'alimentation en encre.

10. Procédé d'alimentation en encre selon la revendication 1,
**caractérisé en ce que**
l'alimentation de la dose d'encre consommée (8) se fait par une unité de dosage (3) à partir d'une cartouche d'encre.

11. Procédé d'alimentation en encre selon la revendication 1,
**caractérisé en ce que**
la dose d'encre minimale (4) est contenue dans l'encrier ouvert (1).

12. Procédé d'alimentation en encre selon la revendication 1,
**caractérisé en ce que**
la dose d'encre minimale (4) est contenue dans un réservoir d'encre (16), fermé, de dimensions réduites.

13. Installation pour alimenter en encre d'impression, pâteuse, comprenant un encrier (1), un cylindre d'encrier (2) et plusieurs éléments de dosage d'encre (3) formant un intervalle d'encre, variable, le long du cylindre encreur (2), au niveau de la face inférieure de l'encrier (1),
**caractérisée en ce que**
l'encrier (1) contient une dose d'encre minimale (4) et le cylindre encreur (2) comporte au moins un système d'alimentation (7) pour l'encre consommée (8).

14. Installation d'alimentation en encre pour des encres d'impression pâteuses selon la revendication 13,
**caractérisée en ce que**
le cylindre encreur (2) comporte, par zones d'encre, un système d'alimentation (7) pour fournir l'encre consommée (8).

15. Installation d'alimentation en encre selon la revendication 13,
**caractérisée en ce que**
le système d'alimentation (7) est prévu dans une installation transversale le long du cylindre encreur (2).

16. Installation d'alimentation en encre selon la revendication 13,
**caractérisée en ce que**
le cylindre encreur (2) comporte une installation de lavage (13) pour fournir du liquide de lavage.

17. Installation d'alimentation en encre selon la revendication 13,
**caractérisée en ce qu'**
un régulateur de niveau (6) est associé à la surface supérieure (5) de la dose d'encre minimale (4) contenue dans l'encrier (1).

18. Installation d'alimentation en encre selon la revendication 13,
**caractérisée en ce qu'**
un système d'alimentation (7) et un régulateur de niveau (6) sont prévus dans une installation transversale le long du cylindre encreur (2).

19. Installation d'alimentation en encre selon la revendication 18,
**caractérisée en ce que**
l'installation transversale comportant le système d'alimentation (7) et le régulateur de niveau (6) est identique à une installation d'agitation d'encre, transversale.

20. Installation d'alimentation en encre selon la revendication 13,
**caractérisée en ce que**
le système d'alimentation (7) qui fournit l'encre consommée (8) comporte une unité de dosage (9) reliée à l'installation d'alimentation en encre y compris une unité de bouton poussoir (10).

21. Installation d'alimentation en encre selon la revendication 13,
**caractérisée en ce qu'**
un élément de levage (11), en aval du cylindre encreur (2) et en amont d'un cylindre frotteur (12), est mis en contact lors de l'opération de lavage ou l'opération de mise en route, avec le cylindre encreur (2) et le cylindre frotteur (12).
